# EUROPÄISCHE PATENTSCHRIFT

(11) **EP 0 297 025 B1**
(45) Veröffentlichungstag und Bekanntmachung des Hinweises auf die Patenterteilung: **29.05.1991**
(21) Anmeldenummer: 88730131.5
(22) Anmeldetag: 06.06.1988
(51) Int. Cl.: B41J 17/32, B41J 13/00

(54) **Vorrichtung zum Aufzeichnen von Bildschirminformationen auf einem Aufzeichnungsblatt**
Recording of screen information on a sheet
Dispositif d'enregistrement à partir d'un écran sur un support d'informations

(30) Priorität: 24.06.1987 DE 3721231
(43) Veröffentlichungstag der Anmeldung: 28.12.1988
(73) Patentinhaber: SIEMENS AKTIENGESELLSCHAFT, 80333 München (DE)
(72) Erfinder: Kardinal, Hans-Joachim, D-1000 Berlin 27 (DE); Lehmann, Herbert, D-1000 Berlin 49 (DE)

(56) Entgegenhaltungen:
- EP-A- 0 208 203
- EP-A- 0 225 582
- DE-A- 3 539 526
- PATENT ABSTRACTS OF JAPAN, Band 9, Nr. 146 (M-389)[1869], 21. Juni 1985; & JP-A-60 24 973 (CANON K.K.) 07-02-1985

## Beschreibung

Die Erfindung betrifft eine Vorrichtung zum Aufzeichnen von Bildinformationen auf einem Aufzeichnungsblatt mit einem in einem Gehäuse der Vorrichtung angeordneten zeilenförmigen Aufzeichnungskopf, und mit einer mit dem Gehäuse verbindbaren Farbbandkassette, die einen Andruckkörper und ein Farbband enthält, das abschnittsweise unter Zwischenlage des Aufzeichnungsblattes an dem Andruckkörper anliegend quer zur Zeilenrichtung an dem Aufzeichnungskopf vorbeiführbar ist.

Eine derartige, aus der DE-OS 35 39 526 bekannte Vorrichtung ist als parallel arbeitender Thermotransferdrucker ausgebildet, bei dem innerhalb eines Gehäuses ein zeilenförmiger Aufzeichnungskopf angeordnet ist. Das Gehäuse weist eine seitliche Öffnung auf, durch die hindurch in Richtung längs zu dem Aufzeichnungskopf eine Farbbandkassette in das Gehäuse einführbar ist, die einen Andruckkörper in Form einer Druckwalze und ein Farbband auf zwei zur Druckwalze achsparallelen Wickelspulen enthält. Die Farbbandkassette weist auf ihrer von dem Aufzeichnungskopf abgewandten Seite eine fensterförmige Ausnehmung auf, durch die hindurch ein zu bedruckendes Aufzeichnungsblatt einzeln und von Hand in die Farbbandkassette hineinführbar ist, so daß das Aufzeichnungsblatt an der Druckwalze anliegend von dieser unter Zwischenlage des Farbbandes an dem Aufzeichnungskopf vorbeiführbar und durch dieselbe Ausnehmung in der Farbbandkassette wieder aus dieser heraus förderbar ist. Die bekannte Vorrichtung ermöglicht lediglich eine manuelle Zuführung einzelner zu bedruckender Aufzeichnungsblätter.

Aus der DE-OS 35 37 572 ist eine als parallel arbeitender Thermotransferdrucker ausgebildete Vorrichtung bekannt, bei der eine automatische Zuführung bzw. Abführung von zu bedruckenden Aufzeichnungsblättern innerhalb der Vorrichtung vorgesehen ist. Innerhalb eines Gehäuses der bekannten Vorrichtung sind sowohl ein zeilenförmiger Aufzeichnungskopf als auch eine dazu achsparallel ausgerichteten Druckwalze angeordnet. In einer in das Gehäuse einführbaren Farbbandkassette ist ein Farbband mit einer etwa der Länge des Aufzeichnungskopfes entsprechenden Breite auf zwei zur Druckwalze achsparallelen Wickelspulen bevorratet. Der jeweils zwischen beiden Wickelspulen befindliche Farbbandabschnitt verläuft zu einem Teil außerhalb einer konkav ausgebildeten Außenseite der Farbbandkassette, so daß diese Außenseite und der betreffende Farbbandabschnitt einen von der Seite her zugänglichen Hohlraum bilden. Die Farbbandkassette läßt sich von der Seite her _ also in Richtung längs zur Druckwalze bzw. zum Aufzeichnungskopf _ derart in eine entsprechend ausgestaltete Öffnung in dem Gehäuse der bekannten Vorrichtung einführen, daß der außerhalb der Farbbandkassette verlaufende Farbbandabschnitt zwischen den Aufzeichnungskopf und die Druckwalze gerät, wobei der Hohlraum zwischen der konkaven Außenseite der Farbbandkassette und dem Farbbandabschnitt den Aufzeichnungskopf aufnimmt. Während eines Farbbandkassettenwechsels ist daher der zeilenförmige Aufzeichnungskopf lediglich an einem Ende fest in dem Gehäuse der bekannten Vorrichtung gehalten; erst nach dem Farbbandkassettenwechsel wird auch für das andere Ende des Aufzeichnungskopfes eine Halterung dadurch ermöglicht, daß die Öffnung in dem Gehäuse mit einem Deckel verschlossen wird, der eine Stütze für das andere Ende des Aufzeichnungskopfes aufweist.

Der Erfindung liegt die Aufgabe zugrunde, eine Vorrichtung zum Aufzeichnen von Bildinformationen mit einer sehr einfach auszuwechselnden Farbbandkassette und einem automatischen Transport der zu bedruckenden Aufzeichnungsblätter innerhalb der Vorrichtung anzugeben.

Gemäß der Erfindung wird diese Aufgabe dadurch gelöst, daß in dem Gehäuse eine Blattzuführungseinrichtung und eine Blattablageeinrichtung angeordnet ist und daß die Farbbandkassette eine sich zwischen dem Andruckkörper und der Blattzuführungseinrichtung einerseits und der Blattablageeinrichtung andererseits erstreckende Blattleiteinrichtung zur Überführung des von der Blattzuführungseinrichtung kommenden Aufzeichnungsblattes an den Andruckkörper und von dort zu der Blattablageeinrichtung enthält.

Der wesentliche Vorteil der erfindungsgemäßen Vorrichtung besteht darin, daß zusammen mit einer ohne weiteres Zutun an das Gehäuse ansteckbaren und von diesem wieder lösbaren Farbbandkassette ein automatischer Transport der zu bedruckenden Aufzeichnungsblätter innerhalb der Vorrichtung stattfindet, indem jedes zu bedruckende Aufzeichnungsblatt aus dem Gehäuse heraus in die an diesem gehaltene Farbbandkassette hineingeführt wird, dort zum Bedrucken zusammen mit dem Farbband an dem Aufzeichnungskopf vorbeigeführt wird und anschließend aus der Farbbandkassette hinaus wieder in das Gehäuse zurückgeführt wird.

Es ist im Rahmen der Erfindung denkbar, daß das Gehäuse eine Aufnahmeöffnung aufweist, in die hinein die Farbbandkassette steckbar ist, so daß Öffnungen zur Überführung des Aufzeichnungsblattes zwischen der Farbbandkassette und dem Gehäuse und zum beiderseitigen Zutritt des Aufzeichnungskopfes und des Andruckkörpers zueinander prinzipiell in all denjenigen Außenseiten der Farbbandkassette angeordnet sein können, die bei der Halterung der Farbbandkassette an dem Gehäuse innerhalb seiner Aufnahmeöffnung zu liegen kommen. Vorzugsweise grenzen jedoch das Gehäuse und die Farbbandkassette mit jeweils einer einzigen Seite aneinander. Hierdurch wird ein besonders einfacher Aufbau der erfindungsgemäßen Vorrichtung erreicht, wobei die betreffenden angrenzenden Seiten der Farbbandkassette und des Gehäuses vorzugsweise senkrecht zur Richtung, in der die Farbbandkassette an das Gehäuse gesteckt wird bzw. von diesem gelöst wird, ausgerichtet sind.

In diesem Zusammenhang wird der konstruktive Aufwand für die erfindungsgemäße Vorrichtung in vorteilhafter Weise dadurch auf ein Minimum beschränkt, daß die Farbbandkassette und das Gehäuse jeweils aneinandersteckbare Teile eines Gesamtgehäuses sind und daß mit Ausnahme der aneinander grenzenden Seiten sämtliche weiteren Seiten des Gehäuses und der Farbbandkassette die Außenseiten des Gesamtgehäuses bilden. Während nämlich bei den eingangs genannten bekannten Vorrichtungen die jeweiligen Gehäuse bereits als Gesamtgehäuse ausgebildet sind und speziell ausgestaltete Aufnahmeräume zur Aufnahme der zugehörigen Farbbandkassetten enthalten, bilden bei der erfindungsgemäßen Vorrichtung die Farbbandkassette und das Gehäuse jeweils eigenständige Module, die sich beim Zusammenfügen nicht nur funktionell, sondern auch baulich zur Gesamtvorrichtung ergänzen. Dabei sind die Farbbandkassette und das Gehäuse bezüglich ihrer Außenabmessungen vorzugsweise derart aufeinander abgestimmt, daß im Bereich ihrer Verbindung die die Außenseiten des Gesamtgehäuses bildenden Seiten der Farbbandkassette und des Gehäuses zumindest annähernd absatzlos miteinander fluchten.

Im Hinblick auf die Führung des zu bedruckenden Aufzeichnungsblattes innerhalb der Farbbandkassette ist gemäß einer bevorzugten Ausbildung der erfindungsgemäßen Vorrichtung vorgesehen, daß in der Farbbandkassette eine Öffnung zur Überführung des Aufzeichnungsblattes in die Farbbandkassette hinein, der Andruckkörper und eine Öffnung zur Überführung des Aufzeichnungsblattes aus der Farbbandkassette heraus in übereinanderliegenden Ebenen angeordnet sind. Aufgrund dieser Ausbildung wird ein kompakter Aufbau der erfindungsgemäßen Vorrichtung erzielt, weil das Aufzeichnungsblatt innerhalb der Farbbandkassette aus einer Zuführungsebene in eine andere Ebene geleitet wird, wo es bedruckt wird, und von dort in eine Ablageebene überführt wird. Dementsprechend ist im Rahmen der Erfindung auch der innere Aufbau des Gehäuses auf besondere kompakte Weise in drei übereinanderliegenden Ebenen gegliedert, wobei in dem Gehäuse die Blattzuführungseinrichtung, der Aufzeichnungskopf mit einer elektrischen Steuereinrichtung und die Blattablageeinrichtung in übereinanderliegenden Ebenen angeordnet sind. Aufgrund dieses lagenweisen Aufbaus läßt sich für die erfindungsgemäße Vorrichtung ein sehr kompaktes Gehäuse realisieren, dessen Grundriß im wesentlichen nur durch das Format der verwendeten Aufzeichnungsblätter bestimmt wird. Dabei liegen die Blattzuführungseinrichtung, der Aufzeichnungskopf mit der Steuereinrichtung und die Blattablageeinrichtung in derselben Reihenfolge übereinander, wie in der Farbbandkassette die Öffnung zur Überführung des Aufzeichnungsblattes in die Farbbandkassette, der Andruckkörper und die Öffnung zur Überführung des Aufzeichnungsblattes aus der Farbbandkassette heraus angeordnet sind. Der Aufzeichnungskopf mit der Steuereinrichtung kann unter oder zwischen den Ebenen der Blattzuführungs- und Blattablageeinrichtung liegen, wobei die Blattablageeinrichtung zur Ermöglichung einer einfachen Entnahme des bedruckten Aufzeichnungsblattes oder zum Anfügen beispielsweise einer Blattsortiereinrichtung vorzugsweise in der obersten Ebene liegt. Die Blattzuführungseinrichtung enthält in an sich bekannter Weise vorzugsweise eine Blattvorratskassette mit einer Einzelblattfördereinrichtung (Feeder). Ist die Blattzuführungseinrichtung in der untersten Ebene angeordnet, so kann sie nach unten hin beispielsweise problemlos durch zusätzliche Blattvorratskassetten ergänzt werden.

Was die Anordnung des Aufzeichnungskopfes und der Steuereinrichtung betrifft, so ist der Aufzeichnungskopf in vorteilhafter Weise im Randbereich einer die Steuereinrichtung tragenden Leiterplatte gehalten. Die Leiterplatte liegt dabei raumsparend in der Zwischenebene zwischen der Blattzuführungseinrichtung und der Blattablageeinrichtung oder unterhalb beider Einrichtungen und weist ein dem Format der Aufzeichnungsblätter zumindest annähernd entsprechendes Format auf. Darüber hinaus ist die Halterung des Aufzeichnungskopfes im Randbereich der Leiterplatte konstruktiv besonders einfach zu realisieren.

Um innerhalb der Farbbandkassette eine Förderung des zu bedruckenden Aufzeichnungsblattes zu ermöglichen, ist entsprechend einer Weiterbildung der erfindungsgemäßen Vorrichtung vorgesehen, daß in dem Gehäuse eine motorische Antriebseinheit mit einem antriebsseitigen Kupplungsteil im Bereich der Verbindung mit der Farbbandkassette angeordnet ist und daß die Farbbandkassette ein abtriebsseitiges Kupplungsteil aufweist, das mit Fördermitteln zur Förderung des Aufzeichnungsblattes und des Farbbandes innerhalb der Farbbandkassette verbunden ist. Beim Anfügen der Farbbandkassette an das Gehäuse greifen die beiden Kupplungsteile ineinander, so daß ausgehend von dem motorischen Antrieb in dem Gehäuse eine Förderung des Aufzeichnungsblattes innerhalb der Farbbandkassette ermöglicht ist. Dabei kommen als Fördermittel innerhalb der Farbbandkassette insbesondere achsparallele Walzen in Betracht, zwischen denen das Aufzeichnungsblatt gefördert wird. In diesem Zusammenhang ist vorzugsweise der Andruckkörper selbst als Fördermittel für das Aufzeichnungsblatt und das Farbband in Form einer Druckwalze ausgebildet. Dadurch, daß das Farbband gemeinsam mit dem Aufzeichnungsblatt an dem Aufzeichnungskopf vorbeigeführt wird, sind daher zusätzliche Fördermittel für das Farbband nicht erforderlich. Es ist jedoch von Vorteil, wenn bei Lagerung des Farbbandes auf zwei zum Andruckkörper achsparallelen Wickelspulen zumindest die Aufwickelspule als Fördermittel für das Farbband mit dem abtriebsseitigen Kupplungsteil der Farbbandkassette mechanisch verbunden ist; hierdurch wird weniger eine Förderung des Farbbandes ermöglicht, als vielmehr der verbrauchte Farbbandabschnitt kontinuierlich aufgewickelt, um einen Farbbandstau zu vermeiden.

Wie bereits erläutert, wird bei der erfindungsgemäßen Vorrichtung das zum Bedrucken in die Farbbandkassette eingeführte Aufzeichnungsblatt innerhalb der Farbbandkassette mittels der Blattleiteinrichtung an den Andruckkörper heran und dabei an dem Aufzeichnungskopf vorbeigeführt, um anschließend aus der Farbbandkassette wieder herausgeführt zu werden. Die Farbbandkassette ist hierzu bevorzugt in der Weise aufgebaut, daß die Blattleiteinrichtung zwei Leitelemente aufweist, die sich zwischen der Öffnung zur Überführung des Aufzeichnungsblattes in die Farbbandkassette hinein und einer Blattanlegestelle an dem Andruckkörper bzw. zwischen der Blattanlegestelle und der Öffnung zur Überführung des Aufzeichnungsblattes aus der Farbbandkassette heraus bogenförmig unter Bildung jeweils eines Aufnahmeraumes für das Farbband erstrecken. Das von der Blattzuführungseinrichtung kommende zu bedruckende Aufzeichnungsblatt wird durch die Leitelemente zunächst an dem Aufnahmeraum für den Farbbandvorrat vorbei an den _ bezogen auf den Aufzeichnungskopf _ rückwärtigen Bereich des Andruckkörpers herangeführt, so daß das Aufzeichnungsblatt zur Bildaufzeichnung unmittelbar an dem Andruckkörper anliegend zwischen diesem und dem Farbband an dem Aufzeichnungskopf vorbeigeführt wird; von dort wird das Aufzeichnungsblatt an dem Aufnahmeraum für das verbrauchte Farbband vorbei aus der Farbbandkassette auf die Blattablageeinrichtung des Gehäuses herausgeführt. Außerdem lassen sich einzelne zu bedruckende Aufzeichnungsblätter von der Blattablageeinrichtung aus durch die gegenüberliegende Öffnung der Farbbandkassette hindurch in diese hinein bis zur Blattanlegestelle des Andruckkörpers einführen, wo das Aufzeichnungsblatt zusammen mit dem Farbband an dem Aufzeichnungskopf vorbeigeführt wird und danah auf demselben Wege wieder zur Blattablageeinrichtung zurückgeführt wird.

Bei einer besonders vorteilhaften Weiterbildung der erfindungsgemäßen Vorrichtung ist im Verlauf der Blattleiteinrichtung zwischen dem Andruckkörper und der Öffnung zur Überführung des Aufzeichnungsblattes aus der Farb-bandkassette heraus eine steuerbare Weiche angeordnet; hinter der Weiche ist ein von der Blattleiteinrichtung abzweigender und schleifenförmig an die Blattanlegestelle des Andruckkörpers zurücklaufender Blattführungskanal angeordnet. Hierdurch wird ein mehrfaches, insbesondere verschiedenfarbiges Bedrucken des Aufzeichnungsblattes ermöglicht, in dem das von dem Aufzeichnungskopf kommende und mit einem Teilbild bedruckte Aufzeichnungsblatt durch die steuerbare Weiche in den Blattführungskanal umgeleitet wird, und zum Bedrucken mit dem nächsten Teilbild wieder an den Andruckkörper und den Aufzeichnungskopf herangeführt wird; beim Druck des letzten Teilbildes wird die Weiche umgeschaltet, so daß das nunmehr fertig bedruckte Aufzeichnungsblatt aus der Farbbandkassette heraus auf die Blattablageeinrichtung des Gehäuses überführt wird. Aufgrund der schleifenförmigen Ausbildung des Blattführungskanals wird beim Mehrfachbedrucken des Aufzeichnungsblattes unmittelbar, nachdem das Blattende des Aufzeichnungsblattes zum Ende des Druckes eines Teilbildes an dem Aufzeichnungskopf vorbeigelaufen ist, der Blattanfang an die Blattanlegestelle des Andruckkörpers geführt, um mit dem Druck des nächsten Teilbildes beginnen zu können; die Zeitabschnitte zwischen dem Drucken zweier aufeinanderfolgender Teilbilder lassen sich somit auf vernachlässigbar geringe Werte reduzieren, so daß eine hohe Druckgeschwindigkeit erreicht wird. Dabei ist die Länge des Blattzuführungskanals in bezug auf die Länge des Aufzeichnungsblattes derart bemessen, daß jederzeit ein Teil des Aufzeichnungsblattes im Bereich zwischen der Blattanlegestelle und der Blattablegestelle an dem Blattaufzeichnungskopf anliegt, so daß das Aufzeichnungsblatt im Falle einer Ausbildung des Andruckkörpers als Druckwalze ständig von der Druckwalze gefördert wird, ohne daß zusätzliche Fördereinrichtungen hierzu notwendig sind.

Eine Steuerung der Weiche von der zentralen Steuereinrichtung in dem Gehäuse aus wird in vorteilhafter Weise dadurch ermöglicht, daß die steuerbare Weiche über eine Kupplung im Bereich der Verbindung der Farbbandkassette mit dem Gehäuse an der Steuereinrichtung in dem Gehäuse anschließbar ist. Dabei kann die Weiche selbst einen elektromotorischen Antrieb aufweisen, der über die Kupplung elektrisch mit der Steuereinrichtung in dem Gehäuse verbunden ist; vorzugsweise ist jedoch der elektromotorische Antrieb für die Weiche als Bestandteil der Steuereinrichtung in dem Gehäuse angeordnet und über die Kupplung mechanisch an der Weiche angekoppelt.

Alternativ zu der elektrischen Steuerung wird eine rein mechanische Ansteuerung der Weiche vorteilhafterweise dadurch ermöglicht, daß die Weiche steuerseitig mit einem entsprechend der Zahl der Umläufe des Aufzeichnungsblattes in dem Blattführungsführungskanal fortschaltbaren Schrittschaltwerk verbunden ist. Je nachdem, ob beispielsweise zum Mehrfarbendruck nur die Einzelfarben Gelb, Magenta und Cyan hintereinander gedruckt werden sollen, oder ob zusätzlich zur Kontrasterhöhung auch die Farbe Schwarz gedruckt werden soll, weist das Schrittschaltwerk drei oder vier Schaltstellungen auf. Zur Steuerung der Weiche kann das Schrittschaltwerk beispielsweise einen exzentrischen Nocken aufweisen, der sich bei jedem Schaltschritt um einen bestimmten Winkel dreht, wobei die Weiche durch den Nocken ausgelenkt wird.

Das Schrittschaltwerk besteht entsprechend einer bevorzugten Ausbildung der erfindungsgemäßen Vorrichtung aus einer Zahnwalze mit einer der Anzahl der vorgegebenen Schaltstellungen entsprechenden Zahl von Zähnen, von denen in jeder Schaltstellung jeweils ein Zahn vor der Weiche soweit in den Förderweg für das Aufzeichnungsblatt hineinreicht, daß das Schrittschaltwerk von dem Blattanfang des jeweils ankommenden Aufzeichnungsblattes um jeweils eine Schaltstellung weitergeschaltet wird. Das von dem Aufzeichnungskopf in Richtung auf die Weiche zu beförderte Aufzeichnungsblatt stößt mit seinem Blattanfang gegen den jeweils vorstehenden Zahn der Zahnwalze und dreht diese um einen vorgegebenen Winkelbetrag in die nächste Schaltstellung zur Steuerung der Weiche weiter; auf diese Weise erfolgt eine steuerungstechnisch besonders einfache und zuverlässige Betätigung der Weiche.

Zur Erläuterung der Erfindung wird im folgenden auf die Figuren der Zeichnung Bezug genommen. Im einzelnen zeigen
Figur 1 ein Ausführungsbeispiel der erfindungsgemäßen Vorrichtung in perspektivischer Ansicht,
Figur 2 wesentliche Einzelteile des Ausführungsbeispiels nach Figur 1 jeweils voneinander getrennt in schematischer Darstellung,
Figur 3 wesentliche Bestandteile einer Farbbandkassette, wie sie bei dem Ausführungsbeispiel nach Figur 1 und 2 vorgesehen ist,
Figur 4 in schematischer Darstellung einen Längsschnitt durch das Ausführungsbeispiel nach Figur 1 und 2,
Figur 5 einen entsprechenden Längsschnitt durch ein weiteres Ausführungsbeispiel der erfindungsgemäßen Vorrichtung,
Figur 6 in schematicher Darstellung einen Schnitt durch eine bevorzugte Ausbildung der in Figur 4 gezeigten Farbbandkassette mit einer steuerbaren Weiche und
Figur 7 eine Modifikation der in Figur 6 gezeigten steuerbaren Weiche.

Figur 1 zeigt einen Thermotransferdrucker als bevorzugtes Ausführungsbeispiel der erfindungsgemäßen Vorrichtung zur Aufzeichnung von Bildinformationen auf einem Aufzeichnungsblatt;

Figur 2 gibt einen Überblick über die wesentlichen Teile des Thermotransferdruckers. Bei diesem Thermotransferdrucker erfolgt die Bildaufzeichnung in der Weise, daß die einzelnen, aus einfachem Papier bestehenden Aufzeichnungsblätter mit einem wärmeempfindlichen Farbband in Kontakt gebracht werden und daß durch punktweises Erhitzen des Farbbandes in ihm enthaltene Farbstoffe auf das papierne Aufzeichnungsblatt ebenso punktweise übertragen werden. Es sei angemerkt, daß der Thermotransferdruck hier lediglich als Beispiel für viele andere Druckverfahren steht, die bei der erfindungsgemäßen Vorrichtung Anwendung finden können.

Figur 1 zeigt ein Gehäuse 1 und eine an diesem steckbar gehaltene Farbbandkassette 2, die zusammen mit dem Gehäuse 1 das Gesamtgehäuse 3 des Thermotransferdruckers bildet. Die Farbbandkassette 2 und das Gehäuse 1 sind dabei mit jeweils einer Seite unter Bildung einer Verbindungsschnittstelle 4 aneinandergefügt, während sämtliche weiteren Seiten der Farbbandkassette 2 und des Gehäuses 1 die Außenseiten des Gesamtgehäuses 3 bilden. Wie Figur 1 zeigt, fluchten die die Außenseiten des Gesamtgehäuses 3 bildenden Seiten der Farbbandkassette 2 und des Gehäuses 1 nahezu absatzlos miteinander, so daß ein einheitlicher Gesamteindruck entsteht. In einer Außenseite des Gehäuses 1 ist ein Drehhebel 5 zum manuellen Verriegeln bzw. Entriegeln der mit dem Gehäuse 1 verbundenen Farbbandkassette 2 eingelassen.

Zusätzlich zu Figur 1 zeigt Figur 2 die Farbbandkassette 2 von dem Gehäuse 1 gelöst und wesentliche Teile des Gehäuses 1 voneinander getrennt. Das Gehäuse 1 weist ein Gehäuseoberteil 6 in Art einer Haube auf, welches auf einem Gehäuseunterteil 7 aufgesetzt ist. In dem Gehäuse 1 sind in einer untersten Ebene eine Blattzuführungseinrichtung 8, in einer darüberliegenden Ebene eine Steuereinrichtung 9 für den Thermotransferdrucker sowie ein zeilenförmiger Aufzeichnungskopf 10 und in der obersten Ebene eine Blattablageeinrichtung 11 ausgebildet. Im Bereich der Verbindung 4 mit der Farbbandkassette 2 ist das Gehäuse 1 durch eine Gehäusewand 12 begrenzt, die drei übereinanderliegende Öffnungen 13, 14 und 15 zur Farbbandkassette 2 hin entsprechend der Lage der drei zuvor bezeichneten Ebenen aufweist.

Die Blattzuführungseinrichtung 8 ist in dem Gehäuseunterteil 7 eingebaut und besteht aus einer aus dem Gehäuseunterteil 7 herausziehbaren Blattvorratskassette 16 zur Aufnahme eines Stapels 17 von zu bedruckenden Aufzeichnungsblättern 18 und einer hier nicht sichtbaren Einzelblattfördereinrichtung zur Vereinzelung der Aufzeichnungsblätter 18 von dem Stapel 17 und zur Förderung der vereinzelten Aufzeichnungsblätter 18 durch die unterste Öffnung 13 in der Gehäusewand 12 hindurch in die Farbbandkassette 2 hinein. Aufgrund der Anordnung der Blattzuführungseinrichtung 8 im Gehäuseunterteil 7 lassen sich nach unten hin ohne weiteres weitere Blattzuführungseinrichtungen (Feeder) anfügen.

Im Inneren der Farbbandkassette 2 wird das Aufzeichnungsblatt 18 zusammen mit einem auf zwei achsparallelen Wickelspulen 19 und 20 gelagerten Farbband mittels einer später näher erläuterten Blattleiteinrichtung an einem sich parallel zu den Wickelspulen 19 und 20 erstreckenden Andruckkörper 21 vorbeigeführt. Der Andruckkörper 21 kann als unbewegliches Andruckteil ausgebildet sein, besteht jedoch bei dem gezeigten Ausführungsbeispiel vorzugsweis aus einer Druckwalze. Der Andruckkörper 21 und der Aufzeichnungskopf 10 sind in bezug zueinander derart in der Farbbandkassette 2 bzw. dem Gehäuse 1 angeordnet, daß bei an dem Gehäuse 1 angesteckter Farbbandkassette 2 der zeilenförmige Aufzeichnungskopf 10 durch die Öffnung 14 in der Gehäusewand 12 hindurch an dem Andruckkörper 21 unter Zwischenlage des Farbbandes und des zu bedruckenden Aufzeichnungsblattes 18 anliegt. Der Andruckkörper 21 ragt in Richtung auf den Aufzeichnungskopf 10 zu aus der Farbbandkassette 2 heraus, so daß der Aufzeichnungskopf 10 in dem Gehäuse 1 entsprechend zurückliegend angeordnet sein kann und damit beim Wechsel der Farbbandkassette 2 geschützt ist. Zum Bedrucken des Aufzeichnungsblattes 18 weist der Aufzeichnungskopf 10 eine Vielzahl nebeneinanderliegender und einzeln ansteuerbarer Heizelemente 22 auf, bei deren Ansteuerung ein selektiver Farbübertrag von dem Farbband auf das Aufzeichnungsblatt 18 erfolgt. Die Heizelemente 22 des Aufzeichnungskopfes 10 werden dabei von der Steuereinrichtung 9 einzeln angesteuert, die schaltungstechnisch auf einer Leiterplatte 23 aufgebaut ist. Bei dem in Figur 2 gezeigten Ausführungsbeispiel ist der Aufzeichnungskopf 10 über flexible Anschlußleitungen 24 im Randbereich der Leiterplatte 23 mit dieser verbunden; es ist jedoch auch möglich, den Aufzeichnungskopf 10 unmittelbar an dem Rand der Leiterplatte 23 zu befestigen, so daß sich eine zusätzliche Halterung für den Aufzeichnungskopf erübrigt. In einem Seitenbereich der Leiterplatte 23 sind Steckplätze 25 für einzelne Schriftmodule 26 vorgesehen, die, wie die Figuren 1 und 2 zeigen, durch eine seitliche Öffnung 27 im Gehäuseoberteil 6 hindurch auf die Leiterplatte 23 steckbar sind. Die Schriftmodule 26 enthalten jeweils einen vorprogrammierten Zeichensatz für eine bestimmte Schriftart, mit Hilfe dessen der Aufzeichnungskopf 10 zur Aufzeichnung von Daten in der ausgewählten Schriftart angesteuert wird. In einem bezüglich der Lage des Aufzeichnungskopfes 10 rückwärtigen Teil der Leiterplatte 23 sind Anschlußplätze 28 für Bedienelemente 29 und Anzeigeelemente 30 vorgesehen, die in einem Bedienpult 31 (Figur 1) im rückwärtigen Bereich des Gehäuses 1 frei zugänglich angeordnet sind.

Die Steuereinrichtung 9 auf der Leiterplatte 23 umfaßt ferner jeweils die Ansteuerung für eine im Inneren des Gehäuses 1 angeordnete motorische Antriebseinheit 32 für die nicht gezeigte Einzelblattfördereinrichtung der Blattzuführungseinrichtung 8 und für Fördermittel innerhalb der Farbbandkassette 2 zur Förderung des Aufzeichnungsblattes 18. Bei dem gezeigten Ausführungsbeispiel der erfindungsgemäßen Vorrichtung besteht das Fördermittel innerhalb der Farbbandkassette 2 aus dem als Druckwalze ausgebildeten Andruckkörper 21, der beim Anstecken der Farbbandkassette 2 an das Gehäuse 1 über Kupplungsteile im Bereich der Verbindungsschnittstelle 4 mit der motorischen Antriebseinheit 32 in dem Gehäuse 1 verbunden wird. Von den Kupplungsteilen ist in Figur 2 lediglich ein antriebsseitiges, als Zahnrad ausgebildetes Kupplungsteil 33 an dem Gehäuse 1 zu sehen, während ein entsprechendes abbtriebsseitiges Kupplungsteil an der Farbbandkassette 2 nicht sichtbar ist.

Das innerhalb der Farbbandkassette 2 an dem Andruckkörper 21 anliegende und durch den Aufzeichnungskopf 10 in dem Gehäuse 1 bedruckte Aufzeichnungsblatt 18 wird nach seinem Bedrucken durch die angetriebene Druckwalze 21 aus der Farbbandkassette 2 heraus durch die Öffnung 15 in der Gehäusewand 12 hindurch auf die Blattablageeinrichtung 11 des Gehäuses 1 gefördert. Die Blattablageeinrichtung 11 besteht aus einer auf der Oberseite des Gehäuseoberteils 6 ausgebildeten flachen Blattaufnahmemulde 34, auf die das in das Innere des Gehäuses 1 geförderte Aufzeichnungsblatt 18 durch eine Blattauswurföffnung 35 hindurch gelangt. Im rückwärtigen Bereich des Gehäuses 1 ist eine Griffmulde 36 zum Ergreifen des in der Blattaufnahmemulde 34 abgelegten Aufzeichnungsblattes 18 ausgebildet; in diesem Bereich verhindern zwei Anschläge 37 ein Herunterfallen des Aufzeichnungsblattes 18 aus der Blattaufnahmemulde 34.

Figur 3 zeigt die Anordnung des als Druckwalze ausgebildeten Andruckkörpers 21 und der Wickelspulen 19 und 20 für das mit 38 bezeichnete Farbband in einem Kassettengehäuse 39 der Farbbandkassette 2. Die beiden Wickelspulen 19 und 20 sind auf zwei übereinanderliegenden Achsen 40 und 41 drehbar gehalten, welche mit ihren jeweils benachbarten Enden in zwei Lagerkörpern 42 und 43 parallel zueinander gelagert sind. Die obere Wickelspule 20 dient als Aufwickelspule und weist daher auf ihrer Achse 41 ein drehsicher gehaltenes Antriebszahnrad 44 auf. Die Wickelspule 19 und 20 bilden zusammen mit den Lagerkörpern 42 und 43 eine leicht in die Farbbandkassette 2 einsetzbare, austauschbare Einheit, so daß ein Farbbandwechsel nicht unbedingt einen Farbbandkassettenwechsel erfordert. Weiterhin ist es möglich, bei mehrfach verwendbarem Farbband (Multiuse) diese Einheit nach mehrmaligem Gebrauch aus dem Kassettengehäuse 39 herauszunehmen, umzudrehen und wieder einzusetzen, oder z.B. für unmittelbaren Thermodruck anstelle des Farbbandes 38 einen wärmeempfindlichen Aufzeichnungsträger auf zwei Wickelspulen in das Kassettengehäuse 39 einzusetzen. Beide Wickelspulen 19 und 20 sind zusammen mit ihren Achsen 40 und 41 in entsprechend ausgebildete Aufnahmeschlitze 45 zweier Halterungsteile 46 und 47 einsetzbar, zwischen denen der als Druckwalze ausgebildete Andruckkörper 21 gemeinsam mit dem abtriebsseitigen Kupplungsteil 48 in Form eines Zahnrades drehbar gelagert ist. Beim Einsetzen der Achsen 40 und 41 der Wickelspulen 19 und 20 in die Aufnahmeschlitze 45 der beiden Halterungsteile 46 und 47 gerät die Druckwalze 21 in den Bereich zwischen den beiden Wickelspulen 19 und 20, wobei die Wickelspulen 19 und 20 und die Druckwalze 21 achsparallel zueinander ausgerichtet werden und das abtriebsseitige Kupplungsteil 48 in das Antriebszahnrad 44 für die Aufwickelspule 20 eingreift. Das Kassettengehäuse 39 der Farbbandkassette 2 weist an seinen Innenwänden durch Führungsrippen 49 begrenzte Nute 50 und 51 zur Aufnahme der Halterungsteile 46 und 47 mit den Wickelspule 19 und 20 und der Druckwalze 21 auf. Ferner enthält das Kassettengehäuse 39 eine Blattleiteinrichtung, bestehend aus zwei Leitelementen 52 und 53, die sich jeweils bogenförmig um die zwei Wickelspulen 19 und 20 erstrecken.

Zur Erläuterung der Funktionsweise der erfindungsgemäßen Vorrichtung wird im folgenden auf Figur 4 Bezug genommen, die das in den Figuren 1 und 2 gezeigte Ausführungsbeispiel der erfindungsgemäßen Vorrichtung in einem senkrecht zu dem zeilenförmigen Aufzeichnungskopf 10 verlaufenden Schnitt in schematischer Darstellung zeigt. Wie schon anhand von Figur 2 gezeigt wurde, beinhaltet das Gehäuse 1 in einer untersten Ebene die Blattzuführungseinrichtung 8, bestehend aus der Blattvorratskassette 16, die einen Stapel 17 mit Aufzeichnungsblättern 18 enthält, und einer Einzelblattfördereinrichtung 54; diese besteht aus Blattförderrolle, die von der in Figur 2 gezeigten motorischen Antriebseinheit 32 unter dem Steuereinfluß der Steuereinrichtung 9 angetrieben wird. In einer Ebene oberhalb der Blattzuführungseinrichtung ist im Inneren des Gehäuses 1 die Leiterplatte 23 angeordnet, die die Steuereinrichtung 9 für die gesamte Vorrichtung und an ihrem der Farbbandkassette 2 zugewandten Randbereich den zeilenförmigen Aufzeichnungskopf 10 trägt. In einer obersten Ebene des Gehäuses 1 ist die Blattablageeinrichtung 11 in Form der Blattaufnahmemulde 34 ausgebildet.

Die Farbbandkassette 2 enthält, wie schon in Figur 3 gezeigt, die zwei übereinanderliegenden Wickelspulen 19 und 20, auf denen das Farbband 38 bevorratet ist, und den zwischen beiden Wickelspulen 19 und 20 angeordneten Andruckkörper 21 in Form der Druckwalze. Ferner enthält die Farbbandkassette 2 die Blattleiteinrichtung, bestehend aus den zwei Leitelementen 52 und 53, die sich jeweils bogenförmig um die beiden Wickelspulen 19 und 20 erstrecken. Sowohl das Gehäuse 1 als auch die Farbbandkassette 2 sind jeweils mit Ausnahme einer einzigen Seite 55 bzw. 56 nach außen geschlossen; die beiden offenen Seiten 55 und 56 bilden die Verbindungsschnittstelle 4, an der die Farbbandkassette 2 an dem Gehäuse 1 angesteckt ist, wobei in Figur 4 lediglich aus Gründen der Übersichtlichkeit ein verbleibender Spalt zwischen dem Gehäuse 1 und der Farbbandkassette 2 dargestellt ist. Entsprechend der Lage der drei übereinanderliegenden Ebenen für die Blattzuführungseinrichtung 8, für den Aufzeichnungskopf 10 mit der Steuereinrichtung 9 und für die Blattablageeinrichtung 11 weisen die beiden einander zugekehrten offenen Seiten 55 und 56 des Gehäuses 1 bzw. der Farbbandkassette 2 von unten nach oben jeweils auf: eine Öffnung 57 zur Überführung des Aufzeichnungsblattes 18 durch die Einzelblattfördereinrichtung 54 aus dem Gehäuse 1 heraus in die Farbbandkassette 2, eine Öffnung 58 zum beiderseitigen Zutritt des Andruckkörpers 21 und des Aufzeichnungskopfes 10 aneinander und eine Öffnung 59 zur Überführung des Aufzeichnungsblattes 18 aus der Farbbandkassette 2 heraus auf die Blattablageeinrichtung 11 des Gehäuses 1. Von den innerhalb der Farbbandkassette 2 angeordneten Leitelementen 52 und 53 verläuft das mit 52 bezeichnete Leitelement zwischen der Öffnung 57 und einer Blattanlegestelle 60 der Druckwalze 21 und das mit 53 bezeichnete Leitelement von der Blattanlegestelle 60 der Druckwalze 21 bis zur Öffnung 59.

Aufgrund der Ansteuerung durch die Steuereinrichtung 9 dreht sich die Blattförderrolle der Einzelblattfördereinrichtung 54 im Uhrzeigersinn, wodurch das oberste Aufzeichnungsblatt 18 von dem Stapel 17 weg aus dem Gehäuse 1 heraus in die Farbbandkassette 2 hinein zwischen das Leitelement 52 und die Wickelspule 19 geführt wird. Dabei wird das Aufzeichnungsblatt 18 mit seinem Blattanfang an dem Leitelement 52 entlang bis zu der Blattanlegestelle 60 der Druckwalze 21 geführt, wo das Aufzeichnungsblatt 18 mit seinem Blattanfang zwischen die Druckwalze 21 und den sich zwischen beiden Wickelspulen 19 und 20 über die Druckwalze 21 erstreckenden Farbbandabschnitt gerät. Durch die Drehung der Druckwalze 21, die entsprechend den Darstellungen in Figur 2 und 3 über die Kupplungsteile 33 und 48 durch die motorische Antriebseinheit 32 in dem Gehäuse 1 angetrieben wird, wird das Aufzeichnungsblatt 18 zusammen mit dem Farbband 38 an der Druckwalze 21 anliegend an dem Aufzeichnungskopf 10 vorbeigeführt und durch selektive Ansteuerung der einzelnen Heizelemente 22 des Aufzeichnungskopfes 10 bedruckt. Hinter dem Aufzeichnungskopf 10 wird das Farbband 38 von der Aufwickelspule 20 aufgewickelt, während das Aufzeichnungsblatt 18 mit seinem Blattanfang an dem Leitelement 53 entlanggleitet und von diesem durch die Öffnung 59 aus der Farbbandkassette 2 heraus auf die Blattablageeinrichtung 11 des Gehäuses 1 geleitet wird. Soll nur ein einzelnes Aufzeichnungsblatt 61 bedruckt werden, so kann dieses im Bereich der Blattablageeinrichtung 11 durch die Öffnung 59 hindurch in die Farbbandkassette 2 hineingeführt werden, wobei das Aufzeichnungsblatt mit seinem Blattanfang durch das Leitelement 53 an die Blattanlegestelle 60 der Druckwalze 21 herangeführt wird; nach seinem Bedrucken wird das einzelne Aufzeichnungsblatt 61 entlang des Leitelements 53 wieder auf die Blattablageeinrichtung 11 geleitet. Soll ein bedrucktes und auf die Blattablageeinrichtung 11 gefördertes Aufzeichnungsblatt 18 auch rückseitig bedruckt werden, so kann es wie für das Einzelblatt 61 beschrieben durch die Öffnung 59 in die Farbbandkassette 2 zurückgeführt werden. Ist das in der Farbbandkassette 2 bevorratete Farbband 38 aufgebraucht, so werden die Wickelspulen 19 und 20 gegen neue Wickelspulen ausgetauscht oder die Farbbandkassette 2 wird einfach von dem Gehäuse 1 abgezogen und eine neue Farbbandkassette an das Gehäuse 1 angesteckt. Dabei ergänzen sich das Gehäuse 1 und die Farbbandkassette 4 sowohl funktionell als auch baulich zur erfindungsgemäßen Vorrichtung, wobei sich die Außenseiten des Gehäuses 1 und der Farbbandkassette 2 zu den Außenflächen des Gesamtgehäuses 3 der erfindungsgemäßen Vorrichtung komplettieren.

In Figur 5 ist ein weiteres Ausführungsbeispiel der erfindungsgemäßen Vorrichtung in einem Schnitt senkrecht zum Zeilenverlauf des Aufzeichnungskopfes schematisch dargestellt. An einem Gehäuse 62, welches in drei übereinanderliegenden Ebenen von unten nach oben einen zeilenförmigen Aufzeichnungskopf 63 mit einer zugehörigen Steuereinrichtung 64 auf einer Leiterplatte 65, eine Blattzuführungseinrichtung 66, bestehend aus einer einen Stapel 67 von Aufzeichnungsblättern 68 enthaltenden Blattvorratskassette 69 und einer als Rolle ausgebildeten Einzelblattfördereinrichtung 70 und zuoberst eine Blattablageeinrichtung 71 enthält, ist eine Farbbandkassette 72 steckbar gehalten. Dazu sind das Gehäuse 62 und die Farbbandkassette 72 mit jeweils einer einzigen offenen Seite 73 bzw. 74 unter Bildung einer Verbindungsschnittstelle 75 aneinandergehalten, während sämtliche übrigen, geschlossenen Seiten des Gehäuses 62 und der Farbbandkassette 72 die Außenseiten eines modulartig aus dem Gehäuse 62 und der Farbbandkassette 72 zusammengesetzten Gesamtgehäuses der Vorrichtung bilden. Lediglich aus Gründen der Übersichtlichkeit sind das Gehäuse 62 und die Farbbandkassette 72 nicht vollständig miteinander verbunden dargestellt.

Die Farbbandkassette 72 enthält ein Farbband 76 auf zwei Wickelspulen 77 und 78, die bezüglich der Richtung, in der die Farbbandkassette 72 an das Gehäuse 62 gesteckt wird, hintereinanderliegend und achsparallel zueinander angeordnet sind. Hierdurch ergibt sich ein sehr flacher Aufbau der Farbbandkassette 72 und damit der gesamten Vorrichtung. Ferner enthält die Farbbandkassette 72 einen als Druckwalze ausgebildeten Andruckkörper 79 in einer derartigen Anordnung, daß bei zusammengefügtem Gehäuse 62 und Farbbandkassette 72 der Aufzeichnungskopf 63 an dem Andruckkörper 79 anliegt; hierzu weisen sowohl das Gehäuse 62 als auch die Farbbandkassette 72 jeweils in ihren die Verbindungsschnittstelle 75 bildenden Seiten 73 bzw. 74 eine hier nicht bezeichnete Öffnung auf, die einen beiderseitigen Zutritt des Aufzeichnungskopfes 63 und des Andruckkörpers 79 zueinander ermöglicht. Die Seiten 73 und 74 des Gehäuses 62 bzw. der Farbbandkassette 72 enthalten ferner eine der Blattzuführungseinrichtung 66 gegenüberliegende Öffnung 80 zur Überführung des Aufzeichnungsblattes 68 aus dem Gehäuse 62 in die Farbbandkassette 72 hinein sowie eine der Blattablageeinrichtung 71 gegenüberliegende Öffnung 81 zur Überführung des Aufzeichnungsblattes 68 aus der Farbbandkassette 72 heraus in das Gehäuse 62 hinein. Innerhalb der Farbbandkassette 72 ist eine Blattleiteinrichtung, bestehend aus zwei Leitelementen 82 und 83, angeordnet, von denen sich das mit 82 bezeichnete Leitelement von der Öffnung 80 bogenförmig um die Wickelspule 77 herum bis zu einer Blattanlegestelle 84 an dem Andruckkörper 79 erstreckt und das mit 83 bezeichnete Leitelement von einer Blattablegestelle 85 an dem Andruckkörper 79 in einem äußeren Bogen ebenfalls um die Wickelspule 77 herum bis zu der Öffnung 81 verläuft. Das in Figur 5 dargestellte Ausführungsbeispiel der erfindungsgemäßen Vorrichtung unterscheidet sich von dem in Figur 4 gezeigten Ausführungsbeispiel also lediglich durch eine veränderte Reihenfolge der Anordnung des Aufzeichnungskopfes 63 mit der zugehörigen Steuereinrichtung 64, der Blattzuführungseinrichtung 66 und der Blattablageeinrichtung 71 in dem Gehäuse 62 und einer entsprechend veränderten Anordnung der Wickelspulen 77 und 78 und des Andruckkörpers 79 innerhalb der Farbbandkassette 72, wodurch ein besonders flacher Aufbau der erfindungsgemäßen Vorrichtung ermöglicht wird; die Funktionsweise des Ausführungsbeispiels nach Figur 5 ist dagegen die gleiche wie bei dem in Figur 4 gezeigten Ausführungsbeispiel. So wird das Aufzeichnungsblatt 68 durch die Einzelblattfördereinrichtung 70 von dem Stapel 67 in die Farbbandkassette 72 überführt, wobei der Blattanfang des Aufzeichnungsblattes 68 an dem Leitelement 82 entlang bis zur Blattanlegestelle 84 an dem Andruckkörper 79 geführt wird. Dort gerät der Blattanfang des Aufzeichnungsblattes 68 zwischen den Andruckkörper 79 und das an ihm anliegende Farbband 76, so daß das Aufzeichnungsblatt 68 und das Farbband 76 gemeinsam an dem Aufzeichnungskopf 63 vorbeigeführt werden. Hinter dem Aufzeichnungskopf 63 wird im Bereich der Blattablegestelle 85 das Farbband 76 von dem Aufzeichnungsblatt 68 getrennt, wobei das Farbband 76 von der Wickelspule 78 aufgewickelt wird und das Aufzeichnungsblatt 68 an dem Leitelement 83 entlang aus der Farbbandkassette 67 hinaus auf die Blattablageeinrichtung des Gehäuses geleitet wird.

Figur 6 zeigt eine bevorzugte Weiterbildung der in Figur 4 dargestellten Farbbandkassette 2, mit der auch ein mehrfaches Bedrucken des Aufzeichnungsblattes 18 ermöglicht wird. Die in Figur 6 gezeigte Farbbandkassette enthält ebenso wie die Farbbandkassette nach Figur 4 zwei übereinanderliegende Wickelspulen 86 und 87 für ein Farbband 88. Zwischen den beiden Wickelspulen 86 und 87 ist ein zu ihnen achsparalleler Andruckkörper 89 in Form einer Druckwalze angeordnet, um die der sich jeweils zwischen den beiden Wickelspulen 86 und 87 befindende Farbbandabschnitt herumgeführt ist. In einer die Schnittstelle zu dem hier nicht dargestellten Gehäuse bildenden Seite 90 der Farbbandkassette ist eine Öffnung 91 zur Überführung eines Aufzeichnungsblattes 92 in die Farbbandkassette hinein sowie über dem Andruckkörper 89 eine weitere Öffnung 93 zur Überführung des Aufzeichnungsblattes 92 aus der Farbbandkassette heraus ausgebildet. Innerhalb der Farbbandkassette erstreckt sich zwischen der Öffnung 91 und einer Blattanlegestelle 94 an dem Andruckkörper 89 ein Leitelement 95 um die Wickelspule 86 herum; zwischen der Öffnung 93 und der Blattanlegestelle 94 erstreckt sich ein weiteres bogenförmiges Leitelement 96 um die Wickelspule 87 herum; im Verlauf des Leitelementes 96 ist eine über einen elektrischen Kontakt einer Kupplung 97 mit der Steuereinrichtung 9 in dem Gehäuse 1 (Figur 2) verbundene steuerbare Weiche 98 angeordnet, hinter der von dem Leitelement 96 ein Blattführungskanal 99 abzweigt, der schleifenförmig an die Blattanlegestelle 94 des Andruckkörpers 89 zurückführt. Je nach Stellung der steuerbaren Weiche 98 wird das von einem Aufzeichnungskopf 100 bedruckte Aufzeichnungsblatt 92 entweder in Richtung auf die Öffnung 93 zur Überführung des Aufzeichnungsblattes 92 aus der Farbbandkassette heraus geführt oder in den schleifenförmigen Blattführungskanal 99 hineingeführt und dem Andruckkörper 89 zum erneuten Bedrucken zugeführt. Soll also das Aufzeichnungsblatt 92 mehrfach, insbesondere mehrfarbig bedruckt werden, so wird die steuerbare Weiche 98 durch die Steuereinrichtung 9 der Vorrichtung in die in Figur 6 mit ausgezogenen Linien gezeigte Stellung gesteuert. Das über die Öffnung 91 an dem Leitelement 95 entlang der Druckwalze 89 zugeführte Aufzeichnungsblatt 92 wird durch die Drehung der Druckwalze 89 an dem Aufzeichnungskopf 100 vorbeigeführt und dabei mit einem ersten Teilbild bedruckt. Aufgrund der Stellung der steuerbaren Weiche 98 wird das von dem Andruckkörper 89 kommende Aufzeichnungsblatt 92 mit seinem Blattanfang in den schleifenförmigen Blattführungskanal 99 geleitet und erneut an die Blattanlegestelle 94 des Andruckkörpers 89 herangeführt. Dabei ist die Länge des schleifenförmigen Blattführungskanals 99 derart bemessen, daß der Blattanfang des Aufzeichnungsblattes 92 die Blattanlegestelle 94 erreicht, bevor das Blattende des Aufzeichnungsblattes 92 den Andruckkörper 89 an seiner Blattablegestelle 96 verläßt. Nunmehr wird das Aufzeichnungsblatt 92 zum zweitenmal an dem Aufzeichnungskopf 100 vorbeigeführt und dabei mit dem zweiten Teilbild bedruckt. Dieser Vorgang wiederholt sich bis zum Beginn des Druckes des letzten Teilbildes. Dann wird die steuerbare Weiche 98 in die strichliert dargestellte Weichenstellung gesteuert, so daß das Aufzeichnungsblatt 92 durch die Öffnung 93 hindurch aus der Farbbandkassette hinausgefördert wird.

Die gezeigte Farbbandkassette weist in ihrer vorderen Außenweite einen Blatteinführungsschlitz 101 auf, durch den hindurch einzeln zu bedruckende Aufzeichnungsblätter und Sonderformate wie zum Beispiel Kuverts direkt an die Blattanlegestelle 94 des Andruckkörpers 89 geführt werden können. Die bedruckten Aufzeichnungsblätter können auch einzeln direkt aus der Farbbandkassette entnommen werden, indem durch Betätigung einer Klappe 102 im Bereich des Übergangs von dem Leitelement 96 in dem Blattführungskanal 99 ein Blattauswurfschlitz 103 freigegeben wird.

Figur 7 zeigt in schematischer Darstellung eine modifizierte Ausbildung der in Figur 6 gezeigten Farbbandkassette im Bereich der steuerbaren Weiche. Bei dieser Ausbildung ist im Verlauf des Leitelementes 97 unmittelbar vor einer Weiche 104 ein Schrittschaltwerk 105 angeordnet, welches über einen Nocken 106 die Weiche 104 entweder in eine, das ankommende Aufzeichnungsblatt 92 in den Blattführungskanal 99 umleitende Schaltstellung oder eine das Aufzeichnungsblatt 92 in Richtung auf die Öffnung 93 weiterleitende Schaltstellung steuert. Das Schrittschaltwerk 105 ist als Zahnwalze ausgebildet, deren Zähne in jeder Schaltstellung des Schrittschaltwerks 105 in den Bereich der Blattführung unmittelbar vor der Weiche 104 hineinragen. Das von der Blattablegestelle 96 des Andruckkörpers 89 (Figur 6) kommende Aufzeichnungsblatt 92 stößt daher mit seinem Blattanfang gegen einen der Zähne der Zahnwalze 105 und dreht diese um eine Schaltstellung weiter. Der an der Zahnwalze 105 gehaltene Nocken 106 ist hinsichtlich seiner Exzentrizität derart ausgebildet, daß er bei drei Schaltstellungen des Schrittschaltwerks 105 die Weiche 104 in eine das Aufzeichnungsblatt 92 in den schleifenförmigen Blattführungskanal 99 umleitende Weichenstellung steuert; in der vierten Schaltstellung des Schrittschaltwerkes 105 wird die Weiche 104 in die strichliert gezeigte Weichenstellung gesteuert, in der das Aufzeichnungsblatt 92 in Richtung auf die Öffnung 93 zur Überführung des Aufzeichnungsblattes 92 aus der Farbbandkassette 2 heraus weitergeleitet wird. Aufgrund seiner vier verschiedenen Schaltstellungen ist das Schrittwerk 105 insbesondere dann geeignet, wenn zum farbigen Bedrucken des Aufzeichnungsblattes 92 nacheinander die vier Farben Gelb, Magenta, Cyan und Schwarz gedruckt werden sollen. In diesem Fall ist das in der Farbbandkassette enthaltene Farbband fortlaufend mit Farbabschnitten in den genannten Farben versehen.

Für die in den vorstehend beschriebenen Ausführungsbeispielen vorgesehenen Möglichkeiten der Führung des zu bedruckenden Aufzeichnungsblattes innerhalb der Farbbandkassette wie zum Beispiel die Weiche für ein mehrfaches oder mehrfarbiges Bedrucken des Aufzeichnungsblattes oder die zusätzlichen Blatteinführungs- und Blattauswurfschlitze zum Bedrucken einzelner Aufzeichnungsblätter können verschiedene, entsprechend ausgebildete Farbbandkassetten vorgesehen werden, die je nach der gewünschten Funktion an das Gehäuse der Vorrichtung angesteckt werden können. Dies gilt auch für Farbbandkassetten, die für besondere Formate der Aufzeichnungsblätter ausgebildet sind. Das in der Farbbandkassette bevorratete Farbband läßt sich nach dem Abnehmen der Farbbandkassette vom Gehäuse der vorrichtung auf einfache Weise auswechseln.

## Patentansprüche

1. Vorrichtung zum Aufzeichnen von Bildinformationen auf einem Aufzeichnungsblatt (18) mit einem in einem Gehäuse (1) der Vorrichtung angeordneten zeilenförmigen Aufzeichnungskopf (10) und mit einer mit dem Gehäuse (1) verbindbaren Farbbandkassette (2), die einen Andruckkörper (21) und ein Farbband (38) enthält, das abschnittsweise unter Zwischenlage des Aufzeichnungsblattes (18) an dem Andruckkörper (21) anliegend quer zur Zeilenrichtung an dem Aufzeichnungskopf (10) vorbeiführbar ist, **dadurch gekennzeichnet,** daß in dem Gehäuse (1) eine Blattzuführungseinrichtung (8) und eine Blattablageeinrichtung (11) angeordnet ist und daß die Farbbandkassette (2) eine sich zwischen dem Andruckkörper (21) und der Blattzuführungseinrichtung (8) einerseits und der Blattablageeinrichtung (11) andererseits erstreckende Blattleiteinrichtung (52, 53) zur Überführung des von der Blattzuführungseinrichtung (8) kommenden Aufzeichnungsblattes (18) an den Andruckkörper (21) und von dort zu der Blattablageeinrichtung (11) enthält.

2. Vorrichtung nach Anspruch 1, **dadurch gekennzeichnet,** daß das Gehäuse (1) und die Farbbandkassette (2) mit jeweils einer einzigen Seite (55 bzw. 56) aneinander grenzen.

3. Vorrichtung nach Anspruch 2, **dadurch gekennzeichnet,** daß die Farbbandkassette (2) und das Gehäuse (1) jeweils aneinandersteckbare Teile eines Gesamtgehäuses (3) sind und daß mit Ausnahme der aneinander grenzenden Seiten (55, 56) sämtliche weitere Seiten des Gehäuses (1) und der Farbbandkassette (2) die Außenseiten des Gesamtgehäuses (3) bilden.

4. Vorrichtung nach Anspruch 3, **dadurch gekennzeichnet,** daß im Bereich der Verbindung (4) der Farbbandkassette (2) mit dem Gehäuse (1) die die Außenseiten des Gesamtgehäuses (3) bildenden Seiten der Farbbandkassette (2) und des Gehäuses (1) zumindest annähernd absatzlos miteinander fluchten.

5. Vorrichtung nach einem der vorangehenden Ansprüche, **dadurch gekennzeichnet,** daß in der Farbbandkassette (2) eine Öffnung (57) zur Überführung des Aufzeichnungsblattes (18) in die Farbbandkassette (2) hinein, der Andruckkörper (21) und eine Öffnung (59) zur Überführung des Aufzeichnungsblattes (18) aus der Farbbandkassette (2) heraus in übereinanderliegenden Ebenen angeordnet sind.

6. Vorrichtung nach Anspruch 1 und 6, **dadurch gekennzeichnet,** daß in dem Gehäuse (1) die Blattzuführungseinrichtung (8), der Aufzeichnungskopf (10) mit einer elektrischen Steuereinrichtung (9) und die Blattablageeinrichtung (11) in übereinanderliegenden Ebenen angeordnet sind.

7. Vorrichtung nach Anspruch 6, **dadurch gekennzeichnet,** daß der Aufzeichnungskopf (10) im Randbereich einer die Steuereinrichtung (9) tragenden Leiterplatte (3) gehalten ist.

8. Vorrichtung nach einem der vorangehenden Ansprüche, **dadurch gekennzeichnet,** daß in dem Gehäuse (1) eine motorische Antriebseinheit (32) mit einem antriebsseitigen Kupplungsteil (33) im Bereich der Verbindung (4) mit der Farbbandkassette (2) angeordnet ist und daß die Farbbandkassette (2) ein abtriebsseitiges Kupplungsteil (48) aufweist, das mit Fördermitteln zur Förderung des Aufzeichnungsblattes (18) und des Farbbandes (38) innerhalb der Farbbandkassette (2) verbunden ist.

9. Vorrichtung nach einem der Ansprüche 6 bis 8, **dadurch gekennzeichnet,** daß die Blattleiteinrichtung zwei Leitelemente (52, 53) aufweist, die sich zwischen der Öffnung (57) zur Überführung des Aufzeichnungsblattes (18) in die Farbbandkassette (2) hinein und einer Blattanlegestelle (60) an dem Andruckkörper (21) bzw. zwischen der Blattanlegestelle (60) und der Öffnung (52) zur Überführung des Aufzeichnungsblattes (18) aus der Farbbandkassette (2) heraus bogenförmig unter Bildung jeweils eines Aufnahmeraumes für das Farbband (38) erstrecken.

10. Vorrichtung nach Anspruch 9, **dadurch gekennzeichnet,** daß im Verlauf der Blattleiteinrichtung (95, 96) zwischen dem Andruckkörper (89) und der Öffnung (93) zur Überführung des Aufzeichnungsblattes (92) aus der Farbbandkassette (2) heraus eine steuerbare Weiche (98) angeordnet ist und daß hinter der Weiche (98) ein von der Blattleiteinrichtung (95, 96) abzweigender und schleifenförmig an die Blattanlegestelle (94) des Andruckkörpers (89) zurücklaufender Blattführungskanal (99) angeordnet ist.

11. Vorrichtung nach Anspruch 10, **dadurch gekennzeichnet,** daß die steuerbare Weiche (98) über eine Kupplung (97) im Bereich der Verbindung der Farbbandkassette mit dem Gehäuse an der Steuereinrichtung (9) in dem Gehäuse anschließbar ist.

12. Vorrichtung nach Anspruch 11, **dadurch gekennzeichnet,** daß die Weiche (104) steuerseitig mit einem entsprechend der Zahl der Umläufe des Aufzeichnungsblattes (92) in dem Blattführungskanal (99) fortschaltbaren Schrittschaltwerk (105) verbunden ist.

13. Vorrichtung nach Anspruch 12, **dadurch gekennzeichnet,** daß das Schrittschaltwerk (105) aus einer vor der Weiche (104) angeordneten Zahnwalze mit einer der Anzahl der vorgegebenen Schaltstellungen entsprechenden Zahl von Zähnen besteht, von denen in jeder Schaltstellung jeweils ein Zahn soweit in den Förderweg für das Aufzeichnungsblatt (92) hineinreicht, daß das Schrittschaltwerk (105) von dem Blattanfang des jeweils ankommenden Aufzeichnungsblattes (92) um jeweils eine Schaltstellung weitergeschaltet wird.

## Claims

1. Arrangement for recording image information on a recording sheet (18) having a linear recording head (10) which is arranged in a housing (1) of the arrangement and having an inking ribbon cartridge (2) which can be connected with the housing (1) and contains a pressure body (21) and an inking ribbon (38) which can be guided past the recording head (10) section by section, with interposition of the recording sheet (18), resting against the pressure body (21), transversely in relation to the line direction, characterised in that there are arranged in the housing (1) a sheet-feeding device (8) and a sheet-deposit device (11) and in that the inking ribbon cartridge (2) contains a sheet-conducting device (52, 53) which extends between the pressure body (21) and the sheet-feeding device (8), on the one hand, and the sheet-deposit device (11), on the other hand, for the purpose of transferring the recording sheet (18) which comes from the sheet-feeding device (8), to the pressure body (21) and from there to the sheet-deposit device (11).

2. Arrangement according to claim 1, characterised in that the housing (1) and the inking ribbon cartridge (2) adjoin each other with, in each case, one single side (55 and 56 respectively).

3. Arrangement according to claim 2, characterised in that the inking ribbon cartridge (2) and the housing (1) are parts of a general housing (3), each of which can be plugged onto each other, and in that with the exception of the adjoining sides (55, 56) all the further sides of the housing (1) and the inking ribbon cartridge (2) form the outsides of the general housing (3).

4. Arrangement according to claim 3, characterised in that in the region of the connection (4) of the inking ribbon cartridge (2) with the housing (1) the sides of the inking ribbon cartridge (2) and of the housing (1) forming the outsides of the general housing (3) are in alignment with each other at least substantially without offset.

5. Arrangement according to one of the preceding claims, characterised in that an opening (57) for the purpose of transferring the recording sheet (18) into the inking ribbon cartridge (2), the pressure body (21) and an opening (59) for transferring the recording sheet (18) out of the inking ribbon cartridge (2) are arranged in superimposed planes in the inking ribbon cartridge (2).

6. Arrangement according to claim 1 and 6, characterised in that the sheet-feeding device (8), the recording head (10) with an electrical control device (9) and the sheet-deposit device (11) are arranged in superimposed planes in the housing (1).

7. Arrangement according to claim 6, characterised in that the recording head (10) is held in the edge region of a printed circuit board (3) supporting the control device (9).

8. Arrangement according to one of the preceding claims, characterised in that in the housing (1) a motor drive unit (32) with a coupling portion (33) at the drive end is arranged in the region of the connection (4) with the inking ribbon cartridge (2) and in that the inking ribbon cartridge (2) has a coupling portion (48) at the output end connected with conveying means for conveying the recording sheet (18) and the inking ribbon (38) within the inking ribbon cartridge (2).

9. Arrangement according to one of the claims 6 to 8, characterised in that the sheet-conducting device has two conducting elements (52, 53) which extend between the opening (57) for transferring the recording sheet (18) into the inking ribbon cartridge (2) and a sheet-laying-on position (60) at the pressure body (21) and between the sheet-laying-on position (60) and the opening (52) for transferring the recording sheet (18) out of the inking ribbon cartridge (2), respectively, in a curved manner forming, in each case, a receiving space for the inking ribbon (38).

10. Arrangement according to claim 9, characterised in that a controllable distributing guide (98) is arranged in the course of the sheet-conducting device (95, 96) between the pressure body (89) and the opening (93) for transferring the recording sheet (92) out of the inking ribbon cartridge (2) and in that there is arranged behind the distributing guide (98) a sheet-guiding channel (99) which branches off from the sheet-conducting device (95, 96) and runs back in a loop-forming manner to the sheet-laying-on position (94) of the pressure body (89).

11. Arrangement according to claim 10, characterised in that the controllable distributing guide (98) can be connected with the control device (9) in the housing by way of a coupling (97) in the region of the connection of the inking ribbon cartridge with the housing.

12. Arrangement according to claim 11, characterised in that the distributing guide (104) is connected on the control side with a step-by-step switch (105) which can be stepped on in accordance with the number of circulations of the recording sheet (92) in the sheet-guiding channel (99).

13. Arrangement according to claim 12, characterised in that the step-by-step switch (105) consists of a toothed roller which is arranged in front of the distributing guide (104), with a number of teeth corresponding to the number of given switch positions and of which teeth in each switch position, in each case, one tooth reaches so far into the conveying path for the recording sheet (92) that the step-by-step switch (105) is stepped on by the sheet front end of the respective approaching recording sheet (92), by one respective switch position.

## Revendications

1. Dispositif d'enregistrement d'informations d'images sur une feuille d'enregistrement (18), comportant une tête d'enregistrement (10) de forme linéaire, disposée dans un boîtier (1) du dispositif et comportant une cassette à bande colorée (2), qui peut être reliée au boîtier (1) et contient un corps de serrage (21) et une bande colorée (38), qui peut être déplacée par sections transversalement par rapport à la direction des lignes devant la tête d'enregistrement (10), en étant appliquée contre le corps de serrage (21), moyennant l'interposition de la feuille d'enregistrement (18),
caractérisé par le fait qu'un dispositif (8) d'amenée des feuilles et un dispositif (11) de réception de feuilles sont disposés dans le boîtier (1) et que la cassette à bande colorée (2) contient un dispositif (52, 53) de guidage des feuilles, qui s'étend entre le corps de serrage (21) et le dispositif (8) d'amenée des feuilles d'une part et le dispositif (11) de réception des feuilles d'autre part et sert à transférer la feuille d'enregistrement (18) qui arrive du dispositif (8) d'amenée des feuilles, au dispositif de charge (21) et à l'envoyer, à partir de là, au dispositif (11) de réception des feuilles.

2. Dispositif suivant la revendication 1, caractérisé par le fait que le boîtier (1) et la cassette à bande colorée (2) sont contigus au niveau seulement de l'une respective de leurs faces (55 ou 56).

3. Dispositif suivant la revendication 2, caractérisé par le fait que la cassette à bande colorée (2) et le boîtier (1) sont des parties, pouvant être enfichées l'une sur l'autre, d'un boîtier complet (3) et qu'à l'exception de leurs faces réciproquement contiguës (55, 56), toutes les autres faces du boîtier (1) et de la cassette à bande colorée (2) forment les faces extérieures du boîtier d'ensemble (3).

4. Dispositif suivant la revendication 3, caractérisé par le fait qu'au niveau de la liaison (4) entre la cassette à bande colorée (2) et le boîtier (1), les faces, qui forment les faces extérieures du boîtier d'ensemble (3), de la cassette à bande colorée (2) et du boîtier (1) sont alignées entre elles au moins approximativement sans décalage.

5. Dispositif suivant l'une des revendications précédentes, caractérisé par le fait que, dans la cassette à bande colorée (2), une ouverture (57) servant au transfert de la feuille d'enregistrement (18) dans la cassette à bande colorée (2), le corps de serrage (21) et une ouverture (59) servant au transfert de la feuille d'enregistrement (18) à partir de la cassette à bande colorée (2) sont disposés dans des plans superposés.

6. Dispositif suivant les revendications 1 et 6, caractérisé par le fait que, dans le boîtier (1), le dispositif (8) d'amenée des feuilles, la tête d'enregistrement (10) munie d'un dispositif électrique de commande (9) et le dispositif (11) de réception des feuilles sont disposés dans des plans superposés.

7. Dispositif suivant la revendication 6, caractérisé par le fait que la tête d'enregistrement (10) est maintenue dans la zone marginale d'une plaquette à circuits imprimés (3) portant le dispositif de commande (9).

8. Dispositif suivant l'une des revendications précédente, caractérisé par le fait que dans le boîtier (1), une unité d'entraînement à moteur (32) comportant un élément d'accouplement (33) situé sur le côté d'entraînement est disposé dans la zone de la liaison (4) avec la cassette à bande colorée (2) et que cette cassette (2) comporte un élément d'accouplement (48) situé sur le côté mené et est relié à des moyens d'entraînement servant à entraîner la feuille d'enregistrement (18) et la bande colorée (39) à l'intérieur de la cassette à bande colorée (2).

9. Dispositif suivant l'une des revendications 6 à 8, caractérisé par le fait que le dispositif de guidage des feuilles comporte deux éléments de guidage (52, 53), qui s'étendent entre l'ouverture (57) servant à transférer la feuille d'enregistrement (18) dans la cassette à bande colorée (2) et une zone (60) d'application de la feuille sur le corps de serrage (21) ou entre la zone (60) d'application de la feuille et l'ouverture (52) servant au transfert de la feuille d'enregistrement (18) hors de la cassette à bande colorée (2), sous la forme d'un arc de cercle en formant respectivement un espace récepteur pour la bande colorée (38).

10. Dispositif suivant la revendication 9, caractérisé par le fait qu'un aiguillage commandable (98) est disposé dans le dispositif (95, 96) de guidage des feuilles entre le corps de serrage (89) et l'ouverture (96) servant à transférer la feuille d'enregistrement (92) hors de la cassette à bande colorée (2), et qu'en aval de l'aiguillage (98) est disposé un canal (99) de guidage des feuilles, qui s'étend en direction et à partir du dispositif (95, 96) de guidage des feuilles et revient sous la forme d'une boucle jusqu'à la zone (94) d'application de la feuille du corps de serrage (89).

11. Dispositif suivant la revendication 10, caractérisé par le fait que l'aiguillage commandable (98) peut être raccordé par l'intermédiaire d'un accouplement (97) au niveau de la liaison entre la cassette à bande colorée et le boîtier, au dispositif de commande (9) dans ce boîtier.

12. Dispositif suivant la revendication 11, caractérisé par le fait que l'aiguillage (104) est relié, côté commande, à une unité de commutation pas-à-pas (105), qui réalise une avance dans le canal (99) de guidage des feuilles, en fonction du nombre des cycles de la feuille d'enregistrement (92).

13. Dispositif suivant la revendication 12, caractérisé par le fait que l'unité de commutation pas-à-pas (105) est constituée par un cylindre denté disposé en amont de l'aiguillage (104) et qui possède un nombre de dents correspondant au nombre des positions de commutation prédéterminées, dont l'une respectivement pénètre, dans chaque position de commutation, dans le trajet d'entraînement de la feuille d'enregistrement (92) au point que l'unité de commutation pas-à-pas (105) est commutée respectivement d'une position de commutation par la partie initiale de la feuille d'enregistrement respectivement arrivante (92).
